# EUROPÄISCHE PATENTSCHRIFT

(11) **EP 1 221 535 B1**
(45) Veröffentlichungstag und Bekanntmachung des Hinweises auf die Patenterteilung: **14.09.2005**
(21) Anmeldenummer: 01600029.1
(22) Anmeldetag: 21.12.2001
(51) Int. Cl.: F01B 3/04, F01B 9/06, F02B 75/26

(54) **Axialverbrennungskolbenmaschine**
Axial combustion engine
Moteur axial à combustion

(30) Priorität: 09.01.2001 GR 2001010008
(43) Veröffentlichungstag der Anmeldung: 10.07.2002
(73) Patentinhaber: Dimos, Vasileios, 35 100 Lamia (GR)
(72) Erfinder: Dimos, Vasileios, 35 100 Lamia (GR)

(56) Entgegenhaltungen:
- GB-A- 455 585
- US-A- 4 023 542
- US-A- 4 553 508
- US-A- 5 083 532

## Beschreibung

Die Erfindung gehört zur Kategorie der Verbrennungskolbenmaschine, welche für den Antrieb aller Typen von Fahrzeugen, Schiffen, Flugzeugen, Baumaschinen, Landwirtschaftsmaschinen, Maschinefabriken, Generatoren, Pumpen, Kompressoren und im allgemeinen dort, wo ein Antrieb benötigt wird, Verwendung findet.

Bei allen Verbrennungs-Kolbenmaschinen wird die geradlinige Bewegung der Kolben durch die Kurbelwelle in eine gleichmäßige Rotationsbewegung umgewandelt.

Bei allen 4-Takt-Motoren wird Expansionsarbeit während jeder zweiten Umdrehung der Kurbelwelle geleistet. Für diesen Zweck dreht sich parallel zur Kurbelwelle die Nockenwelle, welche die Einlaß- und Außlaßventile betätigt. Die benötigten Leistungen werden durch Erhöhung der Zylinderzahl erzielt.

Die charakteristische Größe bei allen diesen Motoren ist das abgegebene Drehmoment bei bestimmter Leistung und Betriebsdrehzahl. Der Zusammenhang der oben genannten Größen wird durch die folgende Gleichung wiedergegeben :$\text{N=M•ω}$ wobei N die Leistung, M das Drehmoment, ω =2π-n die Winkelgeschwindigkeit und n die Betriebsdrehzahl des Motors darstellt.

Die Kolbengeschwindigkeit nach oben ist unterschiedlich zu der nach unten bei allen Motoren mit Kurbelwellen. Der mathematische Zusammenhang dieser Geschwindigkeiten lautet:${\text{V}}_{\text{1}} \text{= ω r (sin ϕ +r sin2ϕ/2s)}$${\text{V}}_{\text{2}} \text{= w r (sin ϕ-r sin2ϕ/2s)}$ wobei ω die Winkelgeschwindigkeit, r der Radius der Kurbelwelle, ϕ der augenblickliche Winkel der Kurbelwelle und s die Länge der Pleulstange ist.

Es ist offensichtlich, daß unter der Annahme einer gleichmäßigen Drehbewegung der Welle (ω=konstant), die auftretende Kräfte infolge der hin und her bewegten Massen niemals dynamisch ausgeglichen sind. Dies hat die Begrenzung der Kolbengeschwindigkeit innerhalb bestimmter Sicherheitsgrenzen je nach Motoren-Hersteller zur Folge. Die Einhaltung dieser Grenzen begrenzt selbstverständlich die Leistung und Drehmoment des Motors.

Die oben genannten Nachteile der klassischen Motoren mit Kurbel- und Nockenwelle werden durch eine Axialverbrennungskolbenmaschine aufgehoben, bei dem die Kurbel- und Nockenwellen entfallen, welche durch eine einzige gerade Welle ersetzt werden. Die Umwandlung der reziproken Kolbenbewegung in eine gleichförmige Drehbewegung geschieht durch Laufbahnen 33 eines Bahn-Schwungrades 3, deren Funktion auf den Eigenschaften der schiefen Ebene basiert. Die Arbeit der Ventile wird von einem Exzenter-Schwungrad 4 gesteuert.

Diese zwei Schwungräder und ein äußeres Hauptschwungrad 1 sind auf einer gerade Welle montiert.

Die Laufbahnen 33 des Bahn-Schwungrades 3 sind stetig und symmetrisch in Bezug auf ein orthogonales Koordinatensystem, wobei die Achse Z mit der Achse der Welle identisch ist und der Koordinaten-Nullpunkt in der Mitte des Kolbenweges liegt. Es entsteht dadurch Symmetrie im Hinblick sowohl auf die Bewegungsrichtung der Kolben als auch die Richtung der Drehbewegung der Welle.

Die Bewegung (Geschwindigkeit, Beschleunigung) der nach oben und nach unten bewegten Schubstangen ist zu jeder Zeit gleich und entgegengesetzt. Dies bedeutet, daß zu jeder Zeit ein dynamischer Ausgleich der entstehenden Massenkräfte stattfindet. Ebenso findet auch gleichzeitig ein statischer Ausgleich statt. Dies liegt daran, daß die Bewegung der Kolben im Gegensatz zum klassischen Motor von der Länge der Schubstangen nicht beeinflusst wird, weil sie sich geradlinig und immer parallel zur Achse der Welle bewegen. Die Expansionsarbeit hängt nun ausschließlich von der Geometrie des Bahn-Schwungrades ab.

Wenn das Bahn-Schwungrad vier Scheitel entlang des Umfangs hat, dann werden die vier Takte während einer Umdrehung der Welle abgeschlossen - im Gegensatz zum klassischen Motor, bei dem die vier Takte in zwei Umdrehungen der Kurbelwelle erzielt werden. Folglich erzielt bei gleicher Betriebsdrehzahl der neue Motor genau die doppelte Arbeit gegenüber dem entsprechenden klassischen Motor. Aus Gleichung (1) kann man herleiten, daß das Drehmoment doppelt so groß ist wie beim klassischen Motor. Dies bedeutet, daß bei vorgegebener Leistung der neue Motor das entsprechende Drehmoment bei halber Betriebsdrehzahl gegenüber dem klassischen Motor erzeugt.

Wenn das Bahn-Schwungrad acht Scheitel entlang des Umfangs hat, dann sind die vier Takte nach halber Umdrehung der Welle abgeschlossen. Folglich erzeugt bei gleicher Betriebsdrehzahl der neue Motor genau die vierfache Arbeit gegenüber dem entsprechenden klassischen Motor. Dies bedeutet, daß bei vorgegebener Leistung der neue Motor das entsprechende Drehmoment bei einem Viertel der Betriebsdrehzahl gegenüber dem klassischen Motor erzeugt.

Bei der mathematischen Herleitung des Drehmomentes des neuen Motors geht außer dem Kolbenweg auch der Radius des Bahn-Schwungrades in die Rechnung ein. Dieser Parameter hat eine positive Wirkung auf die Auslegung des Motors.

Weiterhin zwingt die Geometrie des Bahn-Schwungrades die Anordnung der Zylinder, ohne Begrenzung von deren Anzahl, auf ein gleichmäßiges Polygon, dessen Mittelpunkt auf der Drehachse des Motors liegt. Die Zylinderachsen laufen parallel zur Achse der Welle. Diese Eigenart erlaubt auch eine aerodynamische Gestaltung des Motors, da er eine kleine Frontfläche, eine zylindrische und längliche Form und eine gleichmäßige Projektion der Wärme von Bauteilen des Motors in der Luftströmung ermöglicht.

Das Exzenter-Schwungrad betätigt kreisförmig die Ventile hintereinander. Aus diesem Grund sind nur ein oder zwei Exzenter erforderlich, welche kreisförmig hintereinander die Einlaß-und Auslaßventile aller Zylinder betätigen.

Außer den vorgenannten Vorteilen besteht auch die Möglichkeit der Verschiebung des Bahn-Schwungrades mit gekoppelten Schubstangen nach Bedarf in Längsrichtung der Achse der Welle. Die Verschiebung wird durch einen besonderen Mechanismus des regulierenden Schwungrades gewährleistet. Dadurch wird das Verdichtungsverhältnis beeinflusst gemäß der Gleichung: wobei dV die Volumenänderung des Zylinders 11, R der Radius des Kolbens 10 und dw die gewählte Verschiebung des regulierenden Schwungrades 2 ist.

Der neue Motor erlaubt die Verwendung von mehreren Kraftstoffen (Benzin, Diesel, Gas u.s.w.) ohne Eingriff oder Umbau an den Hauptteilen, sondern nur durch Hinzufügen von Mechanismen oder Teilen an den äußeren Hilfssystemen des Motors. Außerdem besteht die Möglichkeit, nach Bedarf eine Kombination von verschiedenen Kraftstoffen zur verwenden.

Die Laufbahnen 33 des Bahn-Schwungrades 3 werden während eines Arbeitsganges des Motors (Einlaß - Verdichtung - Expansion - Auslaß) ungleichmäßig beansprucht. Durch Drehung des Bahn-Schwungrades um die Achse der Welle wird die Funktion der Laufbahnen vertauscht. Dies ist ein großer Vorteil, weil die Lebensdauer der Laufbahnen dadurch verlängert wird. Die genannten Vorteile können mit einem klassischen Motor mit Kurbelwelle nicht verwirklicht werden.

Axial Verbrennungskolbenmaschinen sind beispielsweise in der US 4 023 542 A und der US 4 553 508 A offenbart.

Die US 4 023 542 A lehrt die Ausbildung der Laufbahn als ebene Fläche bzw. als im Querschnitt rechteckige Hohlschiene, wobei die Rollmittel als zylindrische Rollen oder Walzen vorgesehen sind. Demnach bietet diese herkömmliche Anordnung keine Zentriereigenschaft.

Zwar zeigt die US 4 553 508 A als Bahnen vorgesehene teilkreisförmige Nuten, in denen Kugeln laufen. Allerdings liegen die Kugeln quer zur Bewegungsrichtung der Schubstange in den Nuten. Demnach findet bei dieser herkömmlichen Anordnung eine Übertragung der Kolbenkraft quer zur Bewegungsrichtung der Schubstangen statt. Hieraus ist ersichtlich, dass die Kolbenkraft nicht voll ausgenutzt, sondern nur eine Vektorkomponente und somit ein Anteil der Kolbenkraft übertragen wird und die Arbeit verrichtet. Dies führt aber zu einem schlechten Wirkungsgrad der Maschine. Ferner hat diese bekannte Anordnung nachteilig zur Folge, dass die Nut nicht symmetrisch belastet wird, so dass nach kurzer Zeit die teilkreisförmige Nut eine unerwünscht elliptische Gestalt annimmt. Da sowohl die als Rollmittel ausgebildeten Kugeln und als Kugellagerung zusätzliche vorgesehene kleine Kugeln unendlich viele Freiheitsgrade haben, können diese nicht rollen, sondern vielmehr nur gleiten. Dadurch entstehen in den Berührungspunkten der Kugeln mit den jeweiligen Laufflächen große Flächenpressungen, was zu weiteren Schäden führt. Schließlich besteht ein weiterer Nachteil dieser herkömmlichen Anordnung darin, dass zwischen den rotierenden und den sich translatorisch bewegenden Teilen ein Spalt gebildet wird, der sich im wesentlichen in Bewegungsrichtung der Schubstangen und somit in Richtung der Kolbenkraft erstreckt, so dass spätestens nach einer bestimmten Zeit die Kugeln nach Art eines Keils in jenen Spalt gepresst werden und diesen auseinander drücken, was weitere Schäden zur Folge hat.

Erfindungsgemäß wird eine Axialverbrennungskolbenmaschine mit axial angeordneten Zylindern mit Einlass- und Auslassventilen und Kolben vorgeschlagen, welche jeweils auf einem Ende einer axial verschiebbare Schubstange befestigt sind, die Mittel zur Aufnahme von Rollmitteln aufweist, welche auf eine endlose wellenförmige Raumkurve bildenden Bahnen entlang laufen, die ringförmig umlaufend auf einem Bahn-Schwungrad ausgebildet sind, das koaxial auf einer drehbar gelagerten Welle sitzt, wobei auf der Welle neben dem Bahn-Schwungrad ein äußeres Hauptschwungrad, ein regulierendes Schwungrad, das durch Verschiebung des Bahn-Schwungrades das Verdichtungsverhältnis ändert, und ein Exenter-Schwungrad sitzen, welches die Einlass- und Auslassventile aller Zylinder betätigt, wobei die Rollmittel als Kugeln oder sphärische Walzen und die Bahnen als im Querschnitt kreisbogenförmige Laufrillen ausgebildet sind, auf denen die Kugeln oder sphärischen Walzen in Bewegungsrichtung der Schubstange aufliegen.

Bevorzugte Ausführungen der Erfindung sind in den abhängigen Ansprüchen angegeben.

Nachfolgend werden bevorzugte Ausführungsbeispiele der Erfindung anhand der beiliegenden Zeichnungen näher erläutert. Es zeigen:
- Fig. 1: einen Längsschnitt durch das Gehäuse einer Axialverbrennungskolbenmaschine;
- Fig. 2: eine Ansicht der Welle mit den darauf befestigten Komponenten;
- Fig. 3: eine Draufsicht auf das Bahn-Schwungrad;
- Fig. 4: eine teilweise geschnittene Seitenansicht der Welle mit den daran befestigten Komponenten;
- Fig. 5: in teilweise geschnittener Seitenansicht ausschnittsweise eine Anordnung des Bahn-Schwungrades mit Schubstange;
- Fig. 6: einen Querschnitt durch einen Kolben;
- Fig. 7: eine Draufsicht auf ein Exzenter-Schwungrad;
- Fig. 8: einen Längsschnitt durch die Schubstange;
- Fig. 9: einen Querschnitt durch einen typischen 4-Zylinder-Motor;
- Fig. 10: eine Draufsicht auf den Zylinderkopf eines typischen 4-Zylinder-Motors;
- Fig. 11: in teilweise geschnittener Seitenansicht ausschnittsweise die Anordnung des Exzenter-Schwungrades;
- Fig. 12: eine perspektivische Ansicht eines Bahn-Schwungrades mit acht Scheiteln; und
- Fig. 13: die Verwendung der Axialverbrennungskolbenmaschine in einem Flugzeug.

In Fig. 1 ist im Längsschnitt des Motorgehäuses die Lage, Form und Anordnung eines Zylinderblocks 6, eines Zylinderkopfs 7, von festen Lagerungen 8 sowie von äußeren Hilfsmechanismen 9 dargestellt.

Fig. 2 ist eine räumliche Darstellung der Welle mit den darauf befestigten Komponenten, von denen das Bahn-Schwungrad 3 vier Scheitel besitzt.

Fig. 3 ist eine typische Ansicht der Laufrillen 34, welche im Schnitt in radialer Richtung des Bahn-Schwungrades 3 die Form eines Kreisbogens haben.

Fig. 4 zeigt eine Darstellung der Welle mit Besonderheiten, bezogen auf das Bahn- Schwungrad 3 und das Exzenter-Schwungrad 4.

Fig. 5 zeigt eine Einzelheit des Zusammenbaus des Bahn-Schwungrades 3 und einer Schubstange 5 mit Andeutung der Arbeitsweise des regulierenden Schwungrades 2 für die Kontrolle der Parameter <dw>, durch welche das Verdichtungsverhältnis beeinflusst wird.

In Fig. 6 ist ein typischer Kolbenquerschnitt dargestellt.

Fig. 7 zeigt eine Ansicht des Exzenter-Schwungrades 4 mit Exzentern, welche die Einlaß- und Auslaßventile aller Zylinder betätigen.

Fig. 8 zeigt einen Längsschnitt einer Schubstange 5 mit Andeutung der zusammenhängenden Bauteile. Ebenso ist die Lage und Form der sphärischen Walzen 54 oder Kugeln erkennbar, durch welche die Schubstange 5 mit dem Bahn-Schwungrad 3 gekoppelt wird.

Fig. 9 zeigt einen typischen Querschnitt eines 4-Zylinder-Motors.

Fig. 10 zeigt eine Draufsicht eines Zylinderkopfes 7 eines typischen 4-Zylinder-Motors mit Andeutung der Lage und Form des Exzenter-Schwungrades 4 sowie die notwendigen Organe für die Betätigung der entsprechenden Einlaß- und Auslassventile 43, 44.

Fig. 11 zeigt eine Einzelheit einer charakteristischen Ansicht der Welle, und zwar insbesondere an der Stelle, wo das Exzenter-Schwungrad 4 befestigt ist, sowie die Zusammenarbeit des Exzenter-Schwungrades 4 mit mechanischen Organen für die Betätigung der Einlaß- und Auslassventile 43, 44.

Fig. 12 zeigt eine Ansicht eines Bahn-Schwungrades mit acht Scheiteln und einem entsprechenden Exzenter-Schwungrad 4 mit einem Zwillings-Exzenter.

Fig. 13 stellt eine Verwendung des Motors in einem zweimotorigen Feuerwehrflugzeug dar.

Nach alledem ergibt sich, daß für die Auslegung der Axialverbrennungskolbenmaschine die Form des Bahn-Schwungrades 3 und die Form der Schubstangen 5 sowie deren Verbindung mit den sphärischen Walzen 54 eine besondere Rolle spielen. Die Schubstangen sind hohl, um die Massenkräfte in den toten Punkten zu vermindern. Der Radius der Laufrillen 34 in radialer Richtung des Bahn-Schwungrades 3 ist gleich dem Radius der sphärischen Walzen 54 an den Schubstangen, so dass ein Verklemmen der rollenden Bauteile vermieden werden kann. Die Längshauptachse der Schubstangen läuft immer durch die Mitte der Laufrillen 34, so daß bauliche Toleranzen und demzufolge kleinere Reibungswiederstände und örtliche Belastungen der entsprechenden Komponenten ausgeglichen werden können.

Das Drehmoment des neues Motors wird durch die Gleichung$\text{M=p•F•R tan ϕ}$ wiedergegeben, wobei p der Druck im Verbrennungsraum, F die Kolbenfläche, R der mittlere Radius des herausragenden Ringes 32 des Bahn-Schwungrades 3 und ϕ der Winkel zwischen Z-Achse und Tangente an einer beliebigen Stelle der auf der Ebene OXZ abgewickelten Raumkurve 33 ist. Der Parameter tan ϕ hängt mit dem Kolbenweg ℓ zusammen. Demnach kann das Drehemoment des neuen Motors wie folgt geschrieben werden:$\text{M=p•F•R•f(ℓ),}$ wobei f(ℓ) eine Funktion zwischen ϕ und ℓ ist. Dies bedeutet, daß für einen gegebenen Kolbendurchmesser das Drehmoment proportional zu dem vorhandenen Druck im Verbrennungsraum, dem mittleren Radius des herausragenden Ringes des Bahn-Schwungrades und dem Kolbenweg ist.

Die oben genannten Angaben werden vollständig für die Auslegung des Bahn-Schwungrades verwertet. Das Optimum wird dadurch erreicht, wenn für kleine und mittlere Motorenhubräume Bahn-Schwungräder mit vier Scheiteln und für größere Motorenhubräume Bahn-Schwungräder mit acht Scheiteln verwendet werden. Die restlichen Bauteile des Motors bleiben unverändert, allerdings mit der Ausnahme, daß bei Bahn-Schwungrädem mit acht Scheiteln Zwillings-Exzenter zur Anwendung kommen, wie in Fig. 12 dargestellt ist.

Zum Schluss wird betont, daß im Gegensatz zum klassischen Motor mit Kurbelwelle mit der Axialverbrennungskolbenmaschine die Geschwindigkeitsgrenzen erweitert werden können, weil sie gleichmäßig von 200 bis 8000 U/min ohne Getriebe arbeiten kann. Aus diesem Grund werden hohe Leistungen und Drehmomente gewährleistet. Außerdem ist sie aus wirtschaftlicher Sicht für Anwendungen mit besonderen Bedingungen oder Ansprüchen geeignet.

## Patentansprüche

1. Axialverbrennungskolbenmaschine mit axial angeordneten Zylindern (11) mit Einlaß- und Auslaßventilen und Kolben (10), welche jeweils auf einem Ende einer axial verschiebbaren Schubstange (5) befestigt sind, die Mittel zur Aufnahme von Rollmitteln aufweist, welche auf eine endlose wellenförmige Raumkurve (33) bildenden Bahnen entlang laufen, die ringförmig umlaufend auf einem Bahn-Schwungrad (3) ausgebildet sind, das koaxial auf einer drehbar gelagerten Welle sitzt, wobei auf der Welle neben dem Bahn-Schwungrad (3) ein äußeres Hauptschwungrad (1), ein regulierendes Schwungrad (2), das durch Verschiebung des Bahn-Schwungrades (3) das Verdichtungsverhältnis ändert, und ein Exzenter-Schwungrad (4) sitzen, welches die Einlaß- und Auslaßventile aller Zylinder (11) betätigt, wobei die Rollmittel als Kugeln (54) oder sphärische Walzen und die Bahnen als im Querschnitt kreisbogenförmige Laufrillen (34) ausgebildet sind, auf denen die Kugeln (54) oder sphärischen Walzen in Bewegungsrichtung der Schubstange (5) aufliegen.

2. Maschine nach Anspruch 1,
**dadurch gekennzeichnet, dass** der Radius der Laufrillen (34) im wesentlichen gleich dem Radius der Kugeln (54) oder sphärischen Walzen ist.

3. Maschine nach Anspruch 1 oder 2,
bei welcher das Bahn-Schwungrad (3) einen zentralen zylindrischen Kern (31) und einen wellenförmigen, radial herausragenden Ring (32) aufweist, der außen um den zentralen zylindrischen Kern (31) herum angeordnet ist und eine zylindrische Mantelfläche besitzt, wobei auf jeder der beiden gegenüberliegenden Flächen des Ringes (32) eine Laufrille (34) ausgebildet ist, und die Schubstangen (5) Mittel zur paarweisen Aufnahme von Kugeln (54) oder sphärischen Walzen aufweist, deren Massenmittelpunkte voneinander einen konstanten Abstand haben und von denen die eine Kugel (54) oder sphärische Walze in der Laufrille (34) der einen Fläche des Ringes (32) und die andere Kugel (54) oder sphärische Walze in der Laufrille auf der anderen Fläche des Ringes (32) läuft.

4. Maschine nach mindestens einem der vorangegangenen Ansprüche,
bei welcher die endlose wellenförmige Raumkurve (33) vier gleichmäßig über den Umfang des Bahn-Schwungrades (3) ausgebildete Scheitel aufweist.

5. Maschine nach mindestens einem der Ansprüche 1 bis 4,
bei welcher die endlose wellenförmige Raumkurve (33) acht gleichmäßig über den Umfang des Bahn-Schwungrades (3) ausgebildete Scheitel aufweist.

6. Maschine nach mindestens einem der vorrangegangenen Ansprüche,
bei welcher das regulierende Schwungrad (2) mit dem Bahn-Schwungrad (3) mechanisch gekoppelt und zur Beeinflussung des Verdichtungsverhältnisses auf der Welle in Längsrichtung bewegbar ist.

7. Maschine nach mindestens einem der vorangegangenen Ansprüche,
bei welcher das Exzenter-Schwungrad (4) zwei Exzenter (41, 42) aufweist, die Kipphebel (43, 44) zur Betätigung der zugehörigen Einlaß- und Auslaßventile eines Zylinders (11) betätigen, wobei die Ein- und Auslassventile der anderen Zylinder (11) durch Weiterdrehen des Exzenter-Schwungrades (4) entsprechend geöffnet oder geschlossen werden.

8. Maschine nach mindestens einem der Ansprüche 1 bis 6,
bei welcher das Exzenter-Schwungrad (4) nur einen einzigen Exzenter aufweist, der das Einlaßventil eines Zylinders (11) und das Auslaßventil eines nachfolgenden Zylinders gleichzeitig betätigt.

9. Maschine nach mindestes einem der vorangegangenen Ansprüche,
bei welcher die Zylinder (11) auf den Spitzen eines gleichmäßigen Polygons angeordnet sind und die Achsen der Zylinder (11) parallel zur Welle verlaufen.

10. Maschine nach mindestes einem der vorangegangenen Ansprüche,
bei welcher die Achse der Zylinder (11) und der Kolben (10) durch den Mittelpunkt der Kugeln (54) oder sphärischen Walzen verläuft und die Mittellinie der Laufrillen (34) schneidet.

## Claims

1. An internal combustion axial piston engine with axial positioned cylinders (11), with import and export valves and pistons (10), that are permanently positioned at one end of the sliding connecting rod (5), which is able to support the sliding mechanisms, that moves on the formed tracks alongside a endless wavy curve (33), which is in a circular shape on a track flywheel (3) that is positioned coaxially on the turning axle, where, except the track flywheel (3) an external flywheel (1) is attached, an adjusting flywheel (2), which by sliding on the track flywheel (3) changes the compression ratio, and a cam flywheel (4), which activates the import and exhaust valves of all cylinders (11), where the rolling bodies are formed as spheres (54) or spherical cylinders and the tracks in their transversal cross section are formed like arched grooves (34) on top of them the spheres (54) or the spherical cylinders come in contact (touch) in the directional movement of the connecting rod (5).

2. Motor according to claim 1, features the radius of the groove (34) that is basically equal to the radius of the spheres (54) or spherical cylinders.

3. Motor according to claim 1 or 2, where the track flywheel (3) has a center cylindrical nucleus (31) and a wavy, radially projecting ring (32), that is around the externally central cylindrical nucleus (31) positioned alongside the cylindrical surface, where on each of the opposite surfaces of the ring (32) a groove is formed (34),and the connecting rods (5) have the means for a dual acceptance of the spheres (54) or spherical cylinders, where their center of mass has a constant distance, one sphere (54) or spherical cylinder moves in the groove (34) of one surface of the ring (32) and the other sphere (54) or spherical cylinder moves on the groove of the other side of the ring (32).

4. Motor with at least one of the aforementioned claims, in which the endless wavy curve in space (33) has four identical curves peripherally on the track flywheel (3) positioned peaks.

5. Motor with at least one of the claims 1 through 4, in which an endless wavy curve in space (33) possesses eight identical curves peripherally on the track flywheel (3) positioned peaks.

6. Motor with at least one of the aforementioned claims, in which the adjusting flywheel (2) is mechanically connected to the track flywheel (3) and in order to change the compression ratio it moves along the axle.

7. Motor with at least one of the aforementioned claims, in which the cam flywheel (4) possesses two cams (41,42), the mechanism (43,44) in order to activate the respective valves import and exhaust of a cylinder (11), where the valves import and exhaust of the other cylinders through the consecutive turning of the cam flywheel (4) open and close.

8. Motor with at least one of the claims I through 6 in which the cam flywheel (4) has one unique cam, which opens concurrently the import valve of one cylinder (11) and the exhaust valve of the following cylinder.

9. Motor with at least one of the aforementioned claims, in which the cylinders (11) are positioned on the peaks of a uniform polygon and the axles of the cylinders (11) are parallel with the axle (of the motor).

10. Motor with at least one of the aforementioned claims, in which the axle of the cylinders (11) and the pistons (10) go through the center of the spheres (54) or the spherical cylinders and cut into the symmetrical line of the grooves (34).

## Revendications

1. Machine axiale à piston, à combustion interne, à cylindres en disposition axiale (11), à valves d'introduction et de sortie, et à pistons (10) chaque fois fixés à l'une des extrémités d'une bielle coulissante (5) portant les supports pour accueillir les corps roulants coulissant sur des orbites conformés au long d'une courbe ondulée sans fin dans l'espace (33), formés en forme de cercle dans un volant orbitaire (3) siégeant de façon coaxiale sur un axe rotatoire, où, sur l'axe, à part le volant orbitaire (3) sont mis en place un volant interne (1), un volant de réglage (2), qui, au moyen du glissement du volant orbitaire (3) transforme le ratio de compression, et un volant d'entraînement (4) activant les valves d'introduction et de sortie de l'ensemble des cylindres (11), où les corps roulants ont la forme de sphère (54), les cylindres sphériques et les orbites - au niveau de la coupe transversale - ont la forme de rigole cintré (34), sur lesquels les sphères (54) les cylindres sphériques sont en contact avec la direction de commande de la bielle (5).

2. Machine conforme à l'exigence 1
Elle est **caractérisée par le fait que** le rayon de la cannelure (34) est pratiquement égal au rayon des sphères (54) ou des cylindres sphériques.

3. Machine conforme à l'exigence 1 ou 2
où le volant orbitaire (3) dispose un noyau cylindrique central (31) et une bague onduleuse saillissant à rayons (32) mise en place - à l'extérieur- autour du noyau cylindrique central (31) et comprenant une surface cylindrique contiguë, où, sur chacune des deux surfaces de la bague mises face à face (32) il y a une cannelure (34), et les bielles (5) disposent les supports permettant l'introduction en couplage des sphères (54) ou des cylindres sphériques, dont les centres des masses sont à distance égale, et dont une sphère (54) ou un cylindre sphérique se déplace dans la cannelure (34) de l'une des surfaces de la bague (32) et l'autre sphère (54) ou le cylindre sphérique se déplace dans la cannelure sur l'autre côté de la bague (32).

4. Machine conforme au moins à une des exigences susvisées,
où la courbe onduleuse sans fin dans l'espace (33) dispose quatre extrémités mises en place uniformément en périphérie du volant orbitaire (3).

5. Machine conforme à l'une des exigences 1 à 4 au minimum,
où la courbe onduleuse sans fin dans l'espace (33) dispose huit extrémités mises en place uniformément en périphérie du volant orbitaire (3).

6. Machine conforme au moins à une des exigences susvisées,
où le volant de réglage (2) est mécaniquement lié au volant orbitaire (3) et, en vue de l'impact sur le ration de compression, il se déplace au long de l'axe.

7. Machine conforme au moins à une des exigences susvisées,
où le volant d'entraînement (4) dispose deux cames (41, 42), les pièces (43, 44) activant les valves respectives d'introduction et de sortie d'un cylindre (11), où les valves d'introduction et de sortie des autres cylindres ouvrent et ferment au moyen de la rotation complémentaire du volant d'entraînement (4).

8. Machine conforme au moins à une des exigences 1 à 6
où le volant d'entraînement (4) ne dispose qu'une seule came ouvrant en même temps la valve d'introduction d'un cylindre (11) et la valve de sortie du cylindre suivant.

9. Machine conforme au moins à une des exigences précédentes,
où les cylindres (11) sont disposés aux pointes d'un polygone uniforme et les axes des cylindres (11) sont parallèles par rapport à l'axe (de la machine).

10. Machine conforme au moins à une des exigences précédentes,
où l'axe des cylindres (11) et des pistons (10) passent par le centre des sphères (54) ou des cylindres sphériques et coupe la ligne de symétrie des cannelures (34).
